# EUROPÄISCHE PATENTSCHRIFT

(11) **EP 1 477 443 B1**
(45) Veröffentlichungstag und Bekanntmachung des Hinweises auf die Patenterteilung: **22.06.2005**
(21) Anmeldenummer: 04103688.0
(22) Anmeldetag: 02.05.2002
(51) Int. Cl.: B65H 19/18

(54) **Rollenwechsler**
Roll changer
Changeur de rouleaux

(30) Priorität: 04.05.2001 DE 10121830
(43) Veröffentlichungstag der Anmeldung: 17.11.2004
(62) Teilanmeldung aus: 02740310.4
(73) Patentinhaber: Koenig & Bauer Aktiengesellschaft, 97080 Würzburg (DE)
(72) Erfinder: Lehrieder, Erwin, 97253 Gaukönigshofen (DE); Mezger, Franz, 97922 Lauda-Königshofen (DE)

(56) Entgegenhaltungen:
- EP-A- 1 193 200
- DE-U- 29 915 280
- US-A- 5 762 283

## Beschreibung

Die Erfindung betrifft einen Rollenwechsler gemäß dem Oberbegriff des Anspruches 1.

Durch die DE 41 35 101 A1 ist eine Vorrichtung für Papierbahn-Rollenwechsel mittels Papierrollen tragenden Armen in einem Maschinengestell und einer Klebeeinrichtung zum Verbinden von Papierbahnen bekannt.

Die US 57 62 283 A zeigt eine Vorrichtung zum Wechsel von Materialrollen, wobei die Materialrollen aufnehmende Tragarme aufeinander zuweisen.

Die DE 299 15 280 U1 beschreibt einen Rollenwechsler, bei dem die Tragarme in verschiedenen Positionen angeordnet sind.

Die nachveröffentlichte US 65 33 212 B offenbart einen Rollenwechsler mit zwei gegenüberliegenden Tragarmpaaren, die wechselweise in eine oberhalb der Abrollposition einer neuen Rolle befindliche Anklebeposition bringbar sind.

Der Erfindung liegt die Aufgabe zugrunde, einen Rollenwechsler zu schaffen.

Die Aufgabe wird erfindungsgemäß durch die Merkmale des Anspruches 1 gelöst.

Die mit der Erfindung erzielbaren Vorteile bestehen insbesondere darin, dass die neue Materialrolle und die zu Ende gehende Materialrolle im wesentlichen in vertikaler Richtung übereinander angeordnet und somit der Platzbedarf in Längsrichtung reduziert ist. Eine größere Bauhöhe des Rollenwechslers wird dadurch nicht erforderlich.

Weitere Vorteile bestehen in einer geringen Hubhöhe der vollen bzw. neuen Materialrolle und im Wegfall einer baukostenerhöhenden Grube zur Aufnahme einer neuen Materialrolle.

Ein Ausführungsbeispiel ist in der Erfindung dargestellt und wird im folgenden näher beschrieben. Die einzige Figur zeigt die schematische Darstellung einer Seitenansicht eines Rollenwechslers.

Ein Rollenwechsler 01 besteht aus zwei sich in Produktionsrichtung spiegelbildlich gegenüberstehenden Maschinengestellen A; B. Jedes dieser Maschinengestelle A; B nimmt ein Paar von Tragarmen 02 auf, welche an ihren ersten Enden 03 im Maschinengestell A; B gelagert und z. B. elektromotorisch und mittels eines Getriebes um einen Schwenkwinkel α bzw. β von ca. 60 ° aus einer Ruheposition 08 (strichliert dargestellt), bei der Aufnahme von Restrollen auch bis 80 °, verschwenkbar sind. Die zweiten, d. h. die freien Enden 04 der Paare von Tragarmen 02 weisen aufeinander zu und sind jeweils mit nicht dargestellten Aufnahmedornen zur Aufnahme von neuen Materialrollen 06 oder abgelaufenen Materialrollen 07 versehen. Die Aufnahmedorne sind mit nicht dargestellten Motoren für den Rollenantrieb sowie für die Rollenbremsung ausgestattet. Dabei sind die Paare von Tragarmen 02 mit ihren zweiten Enden 04 gegeneinander gerichtet, jeweils wahlweise in eine Ruheposition 08 oder eine Klebeposition 09, eine Abrollposition 11 für neue Materialrollen 06, eine Aufachsposition 12 für neue Materialrollen 06 oder in eine Aufachsposition 13 für nicht dargestellte Restrollen verschwenkbar angeordnet. Dies ist in der Zeichnung durch die jeweilige Position der Längsachse der Paare von Tragarmen 02 im Maschinengestell A oder B dargestellt. Die Beträge der Schwenkwinkel α und β sind gleich, jedoch sind die Schwenkwinkel α; β spiegelbildlich zueinander angeordnet. Die Ruhepositionen 08 und die Klebeposition 09 können vom Winkelbetrag der Paare von Tragarmen 02 her gesehen, gleich sein.

Der Abstand der Schwenkachsen 05 der zugewandten Tragarme 03 ist kleiner als der 2fache, insbesondere 1,5fache maximale Durchmesser einer neuen Materialrolle 06.

Jedes Maschinengestell A; B weist weiterhin eine Klebeeinrichtung 14 auf. Diese Klebeeinrichtung 14 besteht jeweils aus einem Paar von Tragarmen 16, welches um maschinengestellfeste Lager 17 mittels eines maschinengestellfesten Antriebes 18, z. B. pneumatisch betätigbarer Arbeitszylinder 18 verschwenkbar angeordnet ist und an seinen freien Paar von Enden jeweils eine Walze 19, z. B. eine Andrückwalze 19 trägt. Die Andrückwalze 19 ist von einer Ruheposition 21 in eine die Materialbahn der neuen Materialrolle 06 sowie die Materialbahn 30 der abgelaufenen Materialrolle 07 verbindende Arbeitsposition 22 verschwenkbar angeordnet. Die Schwenkpositionen entsprechen der Lage der Längsachsen der Paare von Tragarmen 16. Darüber hinaus ist in der Nähe jeder Andrückwalze 19 der Klebeeinrichtung 14 eine mittels eines Antriebes 23, z. B. eines Arbeitszylinders 23 anstellbares Abschlagmesser 24 angeordnet zum Durchtrennen der Materialbahn 30 der abgelaufenen Materialrolle 07 nach dem Anklebevorgang.

Jedes Maschinengestell A; B trägt noch in seinem oberen, den Materialrollen 06; 07 zugewandten Teil eine Anzahl Walzen 26; 27; 28; 29, z. B. eine Leitwalze 26, ein Zugwalzenpaar 27, eine Tänzerwalze 28 sowie eine Messwalze 29, welche neben den bereits vorgeschriebenen Funktionen die Materialbahn 30 zu den Druckwerken der Rotationsdruckmaschine weiterleiten. Etwa mittig zwischen den beiden Maschinengestellen A; B und oberhalb der Materialrollen 06 bzw. 07 ist noch eine Walze 31, z. B. eine Leitwalze 31 angeordnet.

Die Funktion der Vorrichtung ist wie folgt:
Mittels der Paare von Tragarmen 02 wird eine neue Materialrolle 06 in Aufachsposition 12 aufgeachst und nachfolgend in die Abrollposition 11 angehoben - die neue Materialrolle 06 kann auch von einem nicht dargestellten Transportwagen abgehoben werden. Die abgelaufene Materialrolle 07 ist zwischenzeitlich und während ihres Betriebes mittels der Paare von Tragarmen 02 im Maschinengestell B in die Klebeposition 09 verschwenkt worden. Nunmehr wird die von der abgelaufenen Materialrolle 07 ablaufende Materialbahn 30 von der Andrückwalze 19 der in Arbeitsposition 22 verschwenkbaren Klebeeinrichtung 14 im Maschinengestell B an die vorher beschleunigte neue Materialrolle 06 angestellt und eine Klebeverbindung hergestellt. Nachfolgend wird durch die Betätigung des Arbeitszylinders 23 im Maschinengestell B das Abschlagmesser 24 im Maschinengestell B betätigt, so dass die von der abgelaufenen Materialrolle 07 kommende Materialbahn 30 durch das Abschlagmesser 24 im Maschinengestell B getrennt wird.

Wenn die neue Materialrolle 06 im Maschinengestell A soweit abgelaufen ist, wie die in der Zeichnung dargestellte abgelaufene Materialrolle 07 im Maschinengestell B, so wird die ehemalige neue Materialrolle 06 im Maschinengestell A zur abgelaufenen Materialrolle 07 im Maschinengestell A und wird während des Abrollens in die Ruheposition 08 im Maschinengestell A geschwenkt. Eine vom Paar von Tragarmen 02 im Maschinengestell B aufgenommene neue, jedoch nicht dargestellte Materialrolle wird angeklebt usw.

Nach dem Hochschwenken einer abgelaufenen Materialrolle 07 zur Klebeposition 09 befindet sich stets eine Rotationsachse 32 der Materialrolle 07 oberhalb einer Rotationsachse 33 der Materialrolle 06.

### Bezugszeichenliste

- 01: Rollenwechsler
- 02: Paar von Tragarmen (A; B)
- 03: Ende, erstes (02)
- 04: Ende, zweites (02)
- 05: -
- 06: Materialrolle, neu
- 07: Materialrolle, abgelaufen
- 08: Ruheposition (02)
- 09: Klebeposition (02)
- 10: -
- 11: Abrollposition (06)
- 12: Aufachsposition (07)
- 13: Aufachsposition, Restrolle
- 14: Klebeeinrichtung (A; B)
- 15: -
- 16: Paar von Tragarmen (14)
- 17: Lager, maschinengestellfest (16)
- 18: Antrieb, Arbeitszylinder (16)
- 19: Walze, Andrückwalze (14)
- 20: -
- 21: Ruheposition (14)
- 22: Arbeitsposition (14)
- 23: Antrieb, Arbeitszylinder (24)
- 24: Abschlagmesser
- 25: -
- 26: Walze, Leitwalze
- 27: Walze, Zugwalzenpaar
- 28: Walze, Tänzerwalze
- 29: Walze, Messwalze
- 30: Materialbahn
- 31: Walze, Leitwalze
- 32: Rotationsachse (07)
- 33: Rotationsachse (06)

- A: Maschinengestell, linkes
- B: Maschinengestell, rechtes

- α: Schwenkwinkel (02)
- β: Schwenkwinkel (02)

## Patentansprüche

1. Rollenwechsler für Materialrollen (06; 07), wobei jeweils ein Paar schwenkbarer Tragarme (02, A; 02, B) für eine neue Materialrolle (06) und eine ablaufende Materialrolle (07) vorgesehen ist, wobei die die Materialrolle (06; 07) aufnehmenden Enden (04, A; 04, B) der beiden Paare von Tragarmen (02, A; 02, B) aufeinander zuweisend und zwischen den Schwenkachsen (05) der beiden Paare von Tragarmen (02, A; 02, B) angeordnet sind, **dadurch gekennzeichnet, dass** in horizontaler Richtung ein Abstand (a) der Schwenkachsen (05) der gegenüberliegenden Paare von Tragarmen (03) kleiner als ein zweifacher Durchmesser der neuen Materialrolle (06) ist.

2. Rollenwechsler nach Anspruch 1, **dadurch gekennzeichnet, dass** jeweils das zweite, eine zu Ende gehende Materialrolle (07) tragende Paar von Tragarmen (02, B) in eine oberhalb einer Rotationsachse (33) der neuen Materialrolle (06) befindliche Klebeposition (09) verschwenkbar ist.

## Claims

1. Roll changer for rolls of material (06, 07), respective pairs of pivotable carrier arms (02, A; 02, B) being provided for a new roll of material (06) and an expiring roll of material (07), those ends (04, A; 04, B) of the two pairs of carrier arms (02, A; 02, B) which receive the rolls of material (06, 07) being arranged to point towards one another and being arranged between the axes of pivot (05) of the two pairs of carrier arms (02, A; 02, B), **characterised in that**, in the horizontal direction, the distance (a) between the axes of pivot (05) of the pairs of carrier arms (03) situated opposite one another is less than twice the diameter of the new roll of material (06).

2. Roll changer according to claim 1, **characterised in that** the second pair of carrier arms (02, B), which pair carry a roll of material (07) that is coming to an end, can in the given case be pivoted to an adhesive-bonding position (09) which is situated above an axis of rotation (33) of the new roll of material (06).

## Revendications

1. Changeur de rouleaux pour des rouleaux de matériau (06; 07), où chaque fois une paire de bras supports (02, A; 02, B), susceptibles de pivoter, est prévue, pour un rouleau de matériau neuf (06) et un rouleau de matériau (07) en dévidement, les extrémités (04, A; 04, B), supportant le rouleau de matériau (06; 07), des deux paires de bras supports (02, A; 02, B) étant disposées, en étant tournées les unes vers les autres et entre les axes de pivotement (05) des deux paires de bras supports (02, A; 02, B), **caractérisé en ce que**, en direction horizontale, un espacement (a) des axes de pivotement (05) des paires opposées de bras supports (03) est inférieur au double du diamètre du nouveau rouleau de matériau (06).

2. Changeur de rouleaux selon la revendication 1, **caractérisé en ce que**, chaque fois, la deuxième paire, portant un rouleau de matériau (07) arrivant à sa fin, de bras supports (02, B), est susceptible de pivoter en une position de collage (096) se trouvant au-dessus d'un axe de rotation (33) du nouveau rouleau de matériau (06).
